# EUROPÄISCHE PATENTSCHRIFT

(11) **EP 2 354 626 B1**
(45) Veröffentlichungstag und Bekanntmachung des Hinweises auf die Patenterteilung: **03.07.2013**
(21) Anmeldenummer: 10000919.0
(22) Anmeldetag: 29.01.2010
(51) Int. Cl.: F17C 5/02

(54) **Zapfventilaggregat aus Basiszapfventil und Schnittstellenaufsatz und modulares System aus einem Basiszapfventil und einer Mehrzahl von Schnittstellenaufsätzen**
Fuel nozzle aggregate composed of base fuel nozzle and interface attachment and modular system consisting of a base fuel nozzle and a number of interface attachments
Pistolet de remplissage composé d'un pistolet de remplissage de base et d'une interface et système modulaire composé d'un pistolet de remplissage de base et d'une multitude d'interfaces

(43) Veröffentlichungstag der Anmeldung: 10.08.2011
(73) Patentinhaber: Elaflex Hiby Tanktechnik GmbH & Co., 22525 Hamburg (DE)
(72) Erfinder: Wehner, Michael, 20097 Hamburg (DE); Meyer, Heinz-Ulrich, 22589 Hamburg (DE); Kunter, Stefan, 22337 Hamburg (DE); Aehle, Achim, 22880 Wedel (DE)
(74) Vertreter: Rohmann, Michael

(56) Entgegenhaltungen:
- EP-A1- 0 039 977
- EP-A1- 1 236 678
- EP-A1- 1 346 946
- EP-A1- 1 437 543
- EP-A2- 1 006 310
- EP-B1- 0 122 404
- FR-A1- 2 865 260

## Beschreibung

Die Erfindung betrifft ein Zapfventilaggregat zur Betankung eines Tanks von vorzugsweise mobilen Vorrichtungen mit Flüssiggas, insbesondere zur Betankung eines Tanks von Kraftfahrzeugen mit Flüssiggas. Die Erfindung betrifft fernerhin ein modulares System aus einem Basiszapfventil und einer Mehrzahl von Schnittstellenaufsätzen. - Flüssiggas meint insbesondere Propan, Butan und deren Gemische. Zur Betankung von Tanks für Flüssiggas werden normalerweise manuell zu betätigende Zapfventile eingesetzt, die flüssigkeits- und gasdicht mit dem Tankstutzen des Tanks verbunden werden.

Zwischen den Zapfventilen einerseits und den Tankstutzen der Tanks andererseits gibt es keine einheitlich genormte Schnittstelle. Deshalb werden bislang verschiedenartig aufgebaute Zapfventile mit unterschiedlichen Anschlussschnittstellen hergestellt. In Europa gibt es zum Beispiel drei unterschiedliche, untereinander nicht kompatible Kupplungsarten bzw. Schnittstellen, nämlich das ACME 1 3/4"-Schraubgewinde, die italienische Klauenkupplung DISH und die Bajonettkupplung. Als vierte Kupplungsart bzw. Schnittstelle zwischen Zapfventil und Tankstutzen wird eine gemäß EN 13760 genormte EURO-Steckverbindung eingeführt, die ebenfalls mit den drei anderen Kupplungsarten bzw. Schnittstellen nicht kompatibel ist. Die Fertigung und Prüfung der für die unterschiedlichen Schnittstellen jeweils verschiedenartig aufgebauten Zapfventile ist aufwendig und mit unerwünschten Zwängen verbunden. Diese verschiedenartig aufgebauten Zapfventile erfordern in der Regel eine unterschiedliche Bedienung, so dass es durchaus zu sicherheitsbedenklichen Bedienungsfehlern kommen kann. Das ist vor allem deshalb kritisch, weil die Betankung von Kraftfahrzeugen in vielen Ländern vom Kraftfahrzeugführer selbst vorgenommen wird. Die bekannten Zapfventile weisen im Übrigen den Nachteil auf, dass sie nach mechanischen Beschädigungen, insbesondere des Ventileinsatzes keine ausreichende Dichtigkeit mehr aufweisen. Fernerhin entweichen beim Lösen der Verbindung zwischen Zapfventil und Tankstutzen häufig relativ hohe Flüssiggasmengen in die Umgebung. EP 1 006 310 A1 betrifft eine Pistole zur Abgabe von gasförmigem Brennstoff für Kraftfahrzeuge. Die Pistole gemäß EP 1 006 310 A2 verfügt über ein Kolbenelement mit Bohrungen für den Durchlass des gasförmigen Brennstoffs. Während eines Abgabevorgangs ist das Kolbenelement in einer zurückgezogenen Position angeordnet ist, so dass der gasförmige Brennstoff aus einem Abgaberaum aus der Pistole durch die in dem Kolbenelement angeordneten Bohrungen zu einer Ausgabeöffnung der Pistole strömen kann. Im Falle einer Beschädigung des Kolbenelements ist die zuverlässige Dichtigkeit der Pistole gemäß EP 1 006 310 A2 allerdings nicht sichergestellt.

Der Erfindung liegt das technische Problem zugrunde, ein Zapfventilaggregat der eingangs genannten Art anzugeben, mit dem die vorstehend beschriebenen Nachteile effektiv vermieden werden können.

Zur Lösung des technischen Problems lehrt die Erfindung ein Zapfventilaggregat zur Betankung eines Tanks von vorzugsweise mobilen Vorrichtungen mit Flüssiggas, insbesondere zur Betankung eines Tanks von Kraftfahrzeugen mit Flüssiggas,
wobei das Zapfventilaggregat ein Basiszapfventil und einen auf dem Ausgabeende des Basiszapfventils angeordneten Schnittstellenaufsatz aufweist, wobei der Schnittstellenaufsatz an eine zu der Schnittstelle des Schnittstellenaufsatzes komplementäre Schnittstelle eines Tankstutzens des Tanks anschließbar ist,
wobei das Basiszapfventil ein Zapfrohr, einen Betätigungsgriff sowie einen am Stirnende des Zapfrohres angeordneten Ventileinsatz aufweist,
wobei der Ventileinsatz eine Ventilführung mit Ausgabeöffnung für das Flüssiggas aufweist, wobei in der Ventilführung ein Ventilkolben aufgenommen ist und wobei der Ventilkolben im geschlossenen Zustand des Basiszapfventils die Ausgabeöffnung der Ventilführung verschließt,
wobei der Ventilkolben einen Ventilkolbenkopf aufweist, welcher Ventilkolbenkopf im geschlossenen Zustand des Basiszapfventils an einer um die Ausgabeöffnung der Ventilführung umlaufenden Anlagefläche anliegt und die Ausgabeöffnung auf diese Weise verschließt,
wobei der Ventilkolbenkopf eine um seinen Umfang umlaufende Ventildichtung aufweist, die im geschlossenen Zustand des Basiszapfventils an der Anlagefläche der Ausgabeöffnung anliegt, wobei mit Hilfe einer Zusatzdichtung im geschlossenen Zustand des Basiszapfventils eine doppelte Abdichtung erreicht wird, wobei zum einen der Ventilkolben bzw. sein Ventilkolbenkopf die Ausgabeöffnung der Ventilführung verschließt, wobei die Ventildichtung vorgesehen ist, die über den Umfang des Ventilkolbens bzw. über den Umfang des Ventilkolbenkopfes umläuft,
wobei zum anderen im geschlossenen Zustand des Basiszapfventils die Zusatzdichtung zwischen Ventilführung und Zapfrohr bzw. zwischen Ventilführung und am Zapfrohr fixierten Ventilsitz vorgesehen ist, die gegen das Einströmen von Flüssiggas aus dem Zapfrohr in einen in Strömungsrichtung vor einer Ausgabeöffnung angeordneten Ausgaberaum der Ventilführung abdichtet,
wobei ein Federelement vorgesehen ist, das die Ventilführung in Richtung Ausgabeende des Zapfventilaggregates drückt, so dass die Zusatzdichtung im geschlossenen Zustand des Basiszapfventils zwischen Ventilführung und Zapfrohr bzw. zwischen Ventilführung und Ventilsitz angeordnet ist,
und wobei beim Andrücken der Ventilführung an ein Widerlager des Tankstutzens eine Relativbewegung bzw. Relativverschiebung zwischen Ventilführung und Ventilkolben erfolgt und wobei bei der Relativverschiebung zwischen Ventilführung und Ventilkolben der Ventilkolbenkopf von der Anlagefläche freikommt, so dass die Ausgabeöffnung der Ventilführung freigegeben wird und Flüssiggas in diesem geöffneten Zustand aus dem Basiszapfventil bzw. aus dem Zapfventilaggregat ausströmen kann.

Es liegt im Rahmen der Erfindung, dass beim Andrücken der Ventilführung an das Widerlager des Tankstutzens die Ventilführung relativ zum Ventilkolben verschoben wird. Es liegt weiterhin im Rahmen der Erfindung, dass der Ventilkolben dann die Ausgabeöffnung der Ventilführung freigibt. Dass die Ventilführung an das Widerlager des Tankstutzens angedrückt wird, umfasst im Rahmen der Erfindung zum einen eine Ausführungsform, bei der die Ventilführung bzw. ein stirnseitiges Ende der Ventilführung unmittelbar an das Widerlager des Tankstutzens angedrückt wird. Nach einer anderen Ausführungsform der Erfindung kann die Ventilführung aber auch über ein weiter unten noch erläutertes Widerlager-Zwischenstück an das Widerlager des Tankstutzens angedrückt werden. In diesem Fall stützt sich also die Ventilführung über das Widerlager-Zwischenstück an dem Widerlager des Tankstutzens ab. Es liegt im Rahmen der Erfindung, dass für eine Ausgabe von Flüssiggas ein Widerlager für die Ventilführung bzw. ein Andrücken der Ventilführung an ein Widerlager zwingend erforderlich ist. Es versteht sich im Übrigen, dass der Betätigungsgriff zum Öffnen und Schließen des Basiszapfventils bzw. des Zapfventilaggregates vorgesehen ist. - Der Begriff "im angeschlossenen Zustand" meint nachfolgend den an den Tankstutzen angeschlossenen bzw. ordnungsgemäß angeschlossenen Zustand des Zapfventilaggregates.

Der Erfindung liegt die Erkenntnis zugrunde, dass identisch aufgebaute bzw. im Wesentlichen identisch aufgebaute Basiszapfventile mit unterschiedlichen Schnittstellenaufsätzen versehen werden können. Insoweit zeichnet sich das erfindungsgemäße Zapfventilaggregat empfohlenermaßen durch einen modularen Aufbau aus. Vorteilhafterweise ist auch die Bedienung des Basiszapfventils bei unterschiedlichen Schnittstellenaufsätzen identisch bzw. im Wesentlichen identisch. Die auf das Basiszapfventil aufgesetzten Schnittstellenaufsätze weisen insbesondere jeweils eine der eingangs genannten Schnittstellen auf.

Nach besonders bevorzugter Ausführungsform der Erfindung ist ein Schnittstellenaufsatz als eine das Zapfrohr bzw. den Ventileinsatz zumindest bereichsweise umgebende Schnittstellenhülse ausgebildet. Empfohlenermaßen greift an der Schnittstellenhülse der Betätigungsgriff bei seiner Betätigung an, so dass eine Relativverschiebung von Schnittstellenhülse und Ventilführung in Richtung der Längsachse der Ventilführung bzw. der Schnittstellenhülse erfolgt. Zweckmäßigerweise wird die Ventilführung bezüglich ihrer Längserstreckung vollständig oder im Wesentlichen vollständig von der Schnittstellenhülse umgeben. In dem noch nicht an einen Tankstutzen angeschlossenen Zustand des Zapfventilaggregates bewirkt eine Betätigung des Betätigungsgriffes bevorzugt, dass die Schnittstellenhülse entgegen der Ausgaberichtung des Flüssiggases relativ zum Zapfrohr nach hinten gezogen wird. Im bereits an einen Tankstutzen angeschlossenen Zustand des Zapfventilaggregates stützt sich die Schnittstellenhülse zweckmäßigerweise bei Betätigung des Betätigungsgriffes an dem Tankstutzen ab und die Ventilführung wird gegen das Widerlager des Tankstutzens gedrückt, so dass anschließend eine Ausgabe von Flüssiggas erfolgen kann.

Gemäß bewährter Ausführungsform der Erfindung ist der Betätigungsgriff als um eine Schwenkachse verschwenkbarer Betätigungshebel ausgebildet. Empfohlenermaßen weist der Betätigungshebel ein Anschlagelement auf, das die Verschwenkung des Betätigungshebels begrenzt sowie die Relativverschiebung zwischen Ventilführung und Schnittstellenhülse begrenzt.

Es liegt im Rahmen der Erfindung, dass in dem an einen Tankstutzen angeschlossenen Zustand des Zapfventilaggregates die Ventilführung bei Betätigung des Betätigungshebels und bei der Relativverschiebung von Ventilführung und Schnittstellenhülse an ein Widerlager des Tankstutzens angedrückt wird, so dass die Ausgabeöffnung der Ventilführung freigegeben wird. Es liegt fernerhin im Rahmen der Erfindung, dass in dem nicht am Tankstutzen angeschlossenen Zustand des Zapfventilaggregates die Schnittstellenhülse bei Betätigung des Betätigungshebels entgegen der Ausgaberichtung des Flüssiggases verschiebbar ist, wobei aber die Ventilführung aufgrund eines mangelnden Widerlagers nicht relativ zum Ventilkolben verschoben werden kann und somit eine Flüssiggasausgabe nicht möglich ist.

Erfindungsgemäß weist der Ventilkolben einen Ventilkolbenkopf auf, welcher Ventilkolbenkopf im geschlossenen Zustand des Basiszapfventils bzw. des Zapfventilaggregates an einer um die Ausgabeöffnung der Ventilführung umlaufenden Anlagefläche anliegt und die Ausgabeöffnung auf diese Weise verschließt. Erfindungsgemäß kommt bei der Relativverschiebung von Ventilführung und Ventilkolben der Ventilkolbenkopf von der Anlagefläche frei, so dass die Ausgabeöffnung freigegeben wird und Flüssiggas aus der Ausgabeöffnung ausströmen kann. Erfindungsgemäß weist der Ventilkolbenkopf eine um seinen Umfang umlaufende Ventildichtung auf, die im geschlossenen Zustand des Basiszapfventils an der Anlagefläche der Ausgabeöffnung anliegt. Diese Ventildichtung wirkt im intakten Zustand des Basiszapfventils als Hauptdichtung des Basiszapfventils. Intakter Zustand des Basiszapfventils meint insbesondere den Zustand des Basiszapfventils, in dem der Ventilkolben unbeschädigt ist und der Ventilkolbenkopf im geschlossenen Zustand des Basiszapfventils die Ausgabeöffnung der Ventilführung verschließt. - Bei einer Schließbewegung bzw. bei der Überführung in den geschlossenen Zustand muss im Übrigen der Ventilkolbenkopf im Bereich der Ausgabeöffnung ein gewisses Flüssigkeitsvolumen verdrängen, so dass der Ventilkolben bei dieser Schließbewegung in vorteilhafter Weise hydraulisch gedämpft wird.

Eine besonders bevorzugte Ausführungsform der Erfindung ist dadurch gekennzeichnet, dass im geschlossenen Zustand des Basiszapfventils zwischen der Ventilführung und dem Zapfrohr bzw. zwischen der Ventilführung und einem am Zapfrohr fixierten Ventilsitz eine Zusatzdichtung angeordnet ist, die gegen das Einströmen von Flüssiggas aus dem Zapfrohr in Richtung Ausgabeöffnung der Ventilführung abdichtet. Der Ventilsitz ist zweckmäßigerweise in das Zapfrohr eingeschraubt. Es liegt im Rahmen der Erfindung, dass die Zusatzdichtung über den Umfang der Ventilführung umläuft. Bei dieser Zusatzdichtung kann es sich um einen Dichtring oder aber auch um eine Dichtscheibe handeln. Erfindungsgemäß wird mit Hilfe der Zusatzdichtung gleichsam eine doppelte Abdichtung im geschlossenen Zustand des Basiszapfventils erreicht. Erfindungsgemäß verschließt zum einen der Ventilkolben bzw. sein Ventilkolbenkopf die Ausgabeöffnung der Ventilführung, wobei die Ventildichtung vorgesehen ist, die über den Umfang des Ventilkolbens bzw. über den Umfang des Ventilkolbenkopfes umläuft. Erfindungsgemäß ist zum anderen im geschlossenen Zustand des Basiszapfventils die Zusatzdichtung zwischen Ventilführung und Zapfrohr bzw. zwischen Ventilführung und am Zapfrohr fixierten Ventilsitz vorgesehen, die gegen das Einströmen von Flüssiggas aus dem Zapfrohr in einen vor der Ausgabeöffnung angeordneten Ausgaberaum der Ventilführung abdichtet. Diese Zusatzdichtung gewährleistet in vorteilhafter Weise, dass bei einer mechanischen Beschädigung des Basiszapfventils nichtsdestoweniger eine Abdichtung gegen unkontrolliertes Ausströmen von Flüssiggas erzielt werden kann. Vor allem bei einem Bruch des Ventilkolbens, insbesondere im Bereich des Ventilkolbenkopfes ist zwar die Abdichtung der Ausgabeöffnung der Ventilführung durch den Ventilkolbenkopf nicht mehr gewährleistet und die im Ausgaberaum vor der Ausgabeöffnung befindliche relativ geringe Flüssiggasmenge kann aus der Ausgabeöffnung ausströmen. Die Zusatzdichtung zwischen Ventilführung und Zapfrohr bzw. Ventilsitz verhindert aber ein Einströmen von weiterem Flüssiggas in den Ausgaberaum der Ventilführung und übernimmt in diesem Fall die Aufgabe als Hauptdichtung.

Erfindungsgemäß ist ein Federelement vorgesehen, das die Ventilführung in Richtung Ausgabeende des Zapfventilaggregates drückt. Dadurch wird erfindungsgemäß gewährleistet, dass die Zusatzdichtung im geschlossenen Zustand des Basiszapfventils stets zwischen Ventilführung und Zapfrohr bzw. zwischen Ventilführung und Ventilsitz angeordnet ist. Auf diese Weise wird auch beim Bruch des Ventilkolbens stets eine effektive Abdichtung gegen das Ausströmen von Flüssiggas erzielt. Vorzugsweise ist das Federelement als Schraubenfeder ausgebildet und es liegt im Rahmen der Erfindung, dass das Federelement bzw. die Schraubenfeder als Druckfeder wirkt. Gemäß einer Ausführungsvariante ist die Zusatzdichtung in einer Dichtungsaufnahme bzw. Aufnahmenut der Ventilführung aufgenommen und es liegt im Rahmen der Erfindung, dass diese Zusatzdichtung über den Umfang der Ventilführung umläuft.

Eine weitere Ausführungsvariante der Erfindung ist dadurch gekennzeichnet, dass die Zusatzdichtung mit der Maßgabe in dem Basiszapfventil angeordnet ist, das im geschlossenen und intakten Zustand des Basiszapfventils das Zapfrohr in flüssiggasdurchlässiger Verbindung mit der durch den Ventilkolben geschlossenen Ausgabeöffnung bzw. mit dem Ausgaberaum steht. Bei dieser Ausführungsvariante übernimmt die Zusatzdichtung im geschlossenen und intakten Zustand des Basiszapfventils also keine Abdichtungsfunktion zwischen Zapfrohr und Ausgabeöffnung bzw. Ausgaberaum. Zweckmäßigerweise läuft die Zusatzdichtung auch bei dieser Ausführungsvariante über den Umfang der Ventilführung um. Es liegt im Rahmen der Erfindung, dass die Zusatzdichtung vor der der Ausgabeöffnung abgewandten Stirnseite des Ventilsitzes mit der Maßgabe angeordnet ist, das im geschlossenen und intakten Zustand des Basiszapfventils das Zapfrohr in flüssiggasdurchlässiger Verbindung mit der durch den Ventilkolben geschlossenen Ausgabeöffnung bzw. mit dem Ausgaberaum steht. Vorzugsweise ist auch bei dieser Ausführungsvariante ein Federelement vorgesehen, das empfohlenermaßen als Schraubenfeder ausgebildet ist und das die Ventilführung in Richtung Ausgabeende des Zapfventilaggregates drückt. Zweckmäßigerweise stützt sich die Ventilführung dabei am Ventilkolben bzw. am Ventilkolbenkopf ab. Bevorzugt wird bei einem Bruch des Ventilkolbens, insbesondere im Bereich des Ventilkolbenkopfes die Ventilführung unter Einwirkung des Federelementes in eine Position geschoben bzw. gedrückt, in der die Zusatzdichtung gegen das Einströmen von Flüssiggas aus dem Zapfrohr in Richtung Ausgabeöffnung der Ventilführung abdichtet. Bei einem Abbrechen des Ventilkolbenkopfes oder eines Teils des Ventilkolbens mit dem Ventilkolbenkopf ist die Abdichtung der Ausgabeöffnung der Ventilführung nicht mehr gewährleistet und die Ventilführung kann sich nicht mehr an dem Ventilkolbenkopf abstützen. Das hat zur Folge, dass die Ventilführung unter Einwirkung des Federelementes in Richtung Ausgabeende des Zapfventilaggregates gedrückt wird und dabei die Zusatzdichtung in eine Position kommt, in der sie zwischen Zapfrohr und Ausgaberaum abdichtet. Nach einer Ausführungsform ist die Zusatzdichtung dabei als Dichtscheibe ausgeführt und liegt abdichtend an dem Ventilsitz an. Gemäß einer anderen Ausführungsform wird die Zusatzdichtung in eine abdichtende Position geschoben, in der sie zwischen Zapfrohr und Ventilführung bzw. bevorzugt zwischen Ventilsitz und Ventilführung angeordnet ist.

Nach einer ersten bevorzugten Ausführungsform der Erfindung weist der Schnittstellenaufsatz bzw. weist die Schnittstellenhülse ein anschlussseitiges Schraubgewinde als Schnittstelle auf, welches Schraubgewinde an ein Komplementärschraubgewinde als komplementäre Schnittstelle des Tankstutzens anschraubbar ist. Zweckmäßigerweise ist das anschlussseitige Schraubgewinde des Schnittstellenaufsatzes als Innengewinde ausgebildet und dieses Innengewinde ist auf ein Außengewinde des Tankstutzens aufschraubbar. Empfohlenermaßen handelt es sich bei den Schnittstellen um ein ACME 1 3/4"-Schraubgewinde.

Gemäß einer zweiten bevorzugten Ausführungsform der Erfindung weist der Schnittstellenaufsatz bzw. weist die Schnittstellenhülse ein anschlussseitiges Bajonettverschlusselement als Schnittstelle auf, welches Bajonettverschlusselement an ein komplementäres Bajonettverschlusselement als komplementäre Schnittstelle des Tankstutzens anschließbar ist. Es liegt im Rahmen der Erfindung, dass es sich bei dem anschlussseitigen Bajonettverschlusselement in üblicher Weise um einen Längsschlitz mit anschließendem Querschlitz handelt und dass es sich bei dem komplementären Bajonettverschlusselement des Tankstutzens um einen komplementären Stift handelt, der in üblicher Weise in den Längsschlitz und anschließend in den Querschlitz einführbar ist.

Nach einer dritten bevorzugten Ausführungsform der Erfindung weist der Schnittstellenaufsatz bzw. weist die Schnittstellenhülse anschlussseitig radial nach außen ausfahrbare bzw. ausklappbare Anschlussklauen auf, welche Anschlussklauen im angeschlossenen Zustand des Zapfventilaggregates einen Anschlusskragen am Tankstutzen hintergreifen. Hier bilden die Anschlussklauen also im Wesentlichen die Schnittstelle des Schnittstellenaufsatzes und der Anschlusskragen bildet im Wesentlichen die komplementäre Schnittstelle am Tankstutzen. Vorzugsweise sind die Schnittstellen entsprechend der italienischen Klauenkupplung DISH ausgeführt. Es liegt im Rahmen der Erfindung, dass die Anschlussklauen bei Betätigung des Betätigungsgriffs bzw. Betätigungshebels radial nach außen ausfahrbar/ausklappbar sind. Der Anschlusskragen des Tankstutzens läuft bevorzugt auf der Innenseite eines zylinderförmigen Vorsprungs des Tankstutzens um. Die den Anschlusskragen des Tankstutzens im angeschlossenen Zustand hintergreifenden Anschlussklauen bilden zweckmäßigerweise das Widerlager für die Ventilführung beim Öffnen des Basiszapfventils. Die vorstehend erläuterte Ausgestaltung der Schnittstelle erlaubt ein Öffnen des Basiszapfventils nur wenn eine ordnungsgemäße Kupplung des Schnittstellenaufsatzes an den Tankstutzen stattfindet. Bei einem verkanteten Aufsetzen des Zapfventilaggregates auf den Tankstutzen ist ein radial nach außen Ausfahren nicht möglich. Erfindungsgemäß blockieren in diesem Fall die Anschlussklauen eine relative Verschiebung der Ventilführung zum Ventilkolben. Daher ist keine Flüssiggasausgabe möglich.

Gemäß einer vierten bevorzugten Ausführungsform der Erfindung weist der Schnittstellenaufsatz bzw. weist die Schnittstellenhülse anschlussseitig über den Umfang des Schnittstellenaufsatzes verteilte Rastkugeln auf, welche Rastkugeln im angeschlossenen Zustand des Zapfventilaggregates in eine Rastnut des Tankstutzens eingreifen. Die Rastkugeln bilden hier also im Wesentlichen die Schnittstelle des Schnittstellenaufsatzes und die Rastnut bildet im Wesentlichen die komplementäre Schnittstelle des Tankstutzens. Es liegt im Rahmen der Erfindung, dass die Rastkugeln bei Betätigen des Betätigungsgriffes bzw. Betätigungshebels in die Rastnut des Tankstutzens einrastbar sind. Es liegt fernerhin im Rahmen der Erfindung, dass die vorstehend erläuterten Schnittstellen der eingangs erwähnten genormten EURO-Steckverbindung entsprechen.

Nach einer bevorzugten Ausführungsform der Erfindung ist der Schnittstellenaufsatz bzw. ist die Schnittstellenhülse relativ zum Zapfrohr verdrehbar. Zweckmäßigerweise ist der Schnittstellenaufsatz bzw. ist die Schnittstellenhülse um die Längsachse des Zapfrohres bzw. um die Längsachse des Ventileinsatzes verdrehbar. Es liegt im Rahmen der Erfindung, dass die Verdrehbarkeit des Schnittstellenaufsatzes insbesondere bei der Kupplungsart mit Schraubgewinde und bei der Kupplungsart mit Bajonettverschluss verwirklicht ist.

Eine bewährte Ausführungsform der Erfindung ist dadurch gekennzeichnet, dass in dem anschlussseitigen Ende des Schnittstellenaufsatzes bzw. der Schnittstellenhülse zumindest ein Widerlager-Zwischenstück aufgenommen ist, welches Widerlager-Zwischenstück in Längsrichtung bzw. Axialrichtung des Schnittstellenaufsatzes bzw. des Zapfrohres verschiebbar ist und dass sich die Ventilführung im angeschlossenen Zustand des Zapfventilaggregates über dieses Widerlager-Zwischenstück an dem Widerlager des Tankstutzens abstützen kann. Es wurde bereits oben dargelegt, dass sich die Ventilführung im angeschlossenen Zustand des Zapfventilaggregates zum einen unmittelbar an einem Widerlager des Tankstutzens abstützen kann. Zum anderen kann sich die Ventilführung aber auch über das vorgenannte Widerlager-Zwischenstück am Widerlager des Tankstutzens abstützen. Die axiale Verschiebbarkeit des Widerlager-Zwischenstückes dient dazu, dass die Ventilführung im nicht angeschlossenen Zustand des Zapfventilaggregates aufgrund der Verschiebbarkeit kein Widerlager in dem Widerlager-Zwischenstück findet und somit im nicht angeschlossenen Zustand eine Flüssiggasausgabe nicht möglich ist.

Nicht zur Erfindung gehörig ist ein modulares System aus einem Basiszapfventil und einer Mehrzahl von Schnittstellenaufsätzen, wobei das Basiszapfventil ein Zapfrohr, einen Betätigungsgriff und einen Ventileinsatz aufweist, wobei jeder Schnittstellenaufsatz an eine zu der Schnittstelle des Schnittstellenaufsatzes komplementäre Schnittstelle eines Tankstutzens anschließbar ist und wobei das eine Basiszapfventil wahlweise mit einem der Schnittstellenaufsätze kombinierbar ist. Es liegt im Rahmen der Erfindung, dass identisch aufgebaute und identisch bedienbare bzw. im Wesentlichen identisch aufgebaute und im Wesentlichen identisch bedienbare Basiszapfventile mit verschiedenen Schnittstellenaufsätzen kombiniert werden können.

Der Erfindung liegt somit die Erkenntnis zugrunde, dass Zapfventile bzw. Basiszapfventile einer Bauart und einer Bedienungsart problemlos mit unterschiedlichen Schnittstellen bzw. Schnittstellenaufsätzen kombiniert werden können. Die Gleichartigkeit des Aufbaus der Basiszapfventile reduziert den Aufwand bei der Fertigung, Prüfung und auch Reparatur der Zapfventile erheblich. Da Kraftfahrzeugführer bei den erfindungsgemäßen Zapfventilaggregaten stets gleiche Bedienfunktionen vorfinden, können sicherheitsbedenkliche Bedienungsfehler beachtlich reduziert bzw. minimiert werden. Die erfindungsgemäßen Zapfventilaggregate zeichnen sich weiterhin durch eine einfache und funktionssichere Kupplung am Tankstutzen aus. Dabei ist eine überraschend hohe Dichtigkeit gewährleistet und vor allem auch bei mechanischen Beschädigungen des Zapfventilaggregates, insbesondere beim Bruch des Ventilkolbens kann eine funktionssichere Dichtigkeit des Basiszapfventils aufrechterhalten werden. Aufgrund der Konstruktion des Zapfventilaggregates kann die beim Lösen des Zapfventilaggregats vom Tankstutzen aus dem Zapfventilraum entweichende Flüssiggasmenge besonders gering gehalten werden. Beim Entkuppeln von Zapfventilaggregat und Tankstutzen können Entspannungsmengen von unter 1 cm³ erreicht werden. Die weiter oben erläuterte besondere Ausgestaltung der Ausgabeöffnung der Ventilführung und dem darin aufgenommenen Ventilkolbenkopf erlaubt eine vorteilhafte hydraulische Dämpfung des Ventilkolbens beim Schließen des Basiszapfventils, da der Ventilkolben bzw. der Ventilkolbenkopf Flüssigkeit in die Ventilführung verdrängen muss. Hervorzuheben ist auch, dass sich das erfindungsgemäße Zapfventilaggregat mit relativ geringen Herstellungskosten realisieren lässt.

Nachfolgend wird die Erfindung anhand einer lediglich ein Ausführungsbeispiel darstellenden Zeichnung näher erläutert. Es zeigen in schematischer Darstellung:
- Fig. 1: einen Schnitt durch ein erfindungsgemäßes Zapfventilaggregat mit Schraubgewinde-Schnittstelle im geschlossenen Zustand,
- Fig. 2: den Gegenstand nach Fig. 1 im geöffneten Zustand,
- Fig. 3: eine vergrößerte Darstellung eines Ventileinsatzes in der Funktionsstellung gemäß Fig. 1,
- Fig. 4: einen Schnitt durch ein erfindungsgemäßes Zapfventilaggregat mit Bajonettverschluss-Schnittstelle im geschlossenen Zustand,
- Fig. 5: den Gegenstand nach Fig. 4 mit Klauenkupplung-Schnittstelle und
- Fig. 6: den Gegenstand gemäß Fig. 4 mit Rastkugel-Schnittstelle.

Die Figuren zeigen ein Zapfventilaggregat 1 zur Betankung eines Tanks 2 eines Kraftfahrzeuges mit Flüssiggas. Das erfindungsgemäße Zapfventilaggregat 1 weist ein Basiszapfventil 3 und einen auf dem Ausgabeende des Basiszapfventils 3 angeordneten Schnittstellenaufsatz auf. Der Schnittstellenaufsatz ist im Ausführungsbeispiel nach den Figuren als Schnittstellenhülse 4 ausgebildet, die den vorderen Teil des Zapfrohres 5 des Basiszapfventils 3 umgibt. Die Schnittstellenhülse 4 ist an eine zu der Schnittstelle der Schnittstellenhülse 4 komplementäre Schnittstelle eines Tankstutzens 6 anschließbar. Das Basiszapfventil 3 weist neben dem Zapfrohr 5 einen als Betätigungshebel 7 ausgebildeten Betätigungsgriff auf sowie einen Ventileinsatz 8, der im vorderen Teil des Zapfrohres 5 aufgenommen ist. Im Ausführungsbeispiel nach den Figuren ist ein Ventilsitz 9 fest mit dem Zapfrohr 5 verbunden und vorzugsweise in das Zapfrohr 5 eingeschraubt. Relativ zu diesem Ventilsitz 9 ist eine Ventilführung 10 in ihrer Längsrichtung bzw. Axialrichtung verschiebbar. Die Ventilführung 10 weist eine Ausgabeöffnung 11 für das Flüssiggas auf. In der Ventilführung 10 ist ein Ventilkolben 12 aufgenommen, der im geschlossenen Zustand des Basiszapfventils 3 (Fig. 1 sowie Fig. 3 bis 6) die Ausgabeöffnung 11 der Ventilführung 10 mit einem Ventilkolbenkopf 13 verschließt. Der Ventilkolbenkopf 13 weist im Ausführungsbeispiel eine über seinen Umfang umlaufende Ventildichtung 14 auf, die im geschlossenen Zustand des Basiszapfventils 3 an einer um die Ausgabeöffnung 11 der Ventilführung 10 umlaufenden Anlagefläche 15 anliegt und die Ausgabeöffnung 11 auf diese Weise fluiddicht verschließt.

Die Ventilführung 10 ist relativ zum Ventilkolben 12 in ihrer Längsrichtung bzw. Axialrichtung verschiebbar. Die Ventilführung 10 weist im Übrigen an ihrem tankseitigen Stirnende eine über den Umfang der Ventilführung 10 umlaufende Druckdichtung 17 auf. Beim Andrücken der Ventilführung 10 bzw. der Druckdichtung 17 an ein Widerlager 16 eines Tankstutzens 6 wird die Ventilführung 10 relativ zum Ventilkolben 12 nach hinten gedrückt, so dass der Ventilkolbenkopf 13 von der Anlagefläche 15 freikommt und eine Flüssiggasausgabe über die Ausgabeöffnung 11 der Ventilführung 10 möglich ist. Diesen geöffneten Zustand des Basiszapfventils 3 zeigt die Fig. 2.

Die Öffnung des Basiszapfventils 3 erfolgt durch Verschwenkung des Betätigungshebels 7 aus der beispielsweise in Fig. 1 dargestellten Position in die in der Fig. 2 dargestellte Position. Der Betätigungshebel 7 ist dabei um eine Schwenkachse 18 verschwenkbar. Vorzugsweise und im Ausführungsbeispiel weist der Betätigungshebel 7 fernerhin einen in einem Langloch 19 geführten Anlagebolzen 20 auf, der die Verschwenkung des Betätigungshebels 7 begrenzt. Der Betätigungshebel 7 wirkt im Übrigen mit einem Aufhalterrastenelement 21 zusammen, das eine einfache Bedienbarkeit des Zapfventilaggregates 1 mit nur einer Hand ermöglicht. Der Betätigungshebel 7 greift an der Schnittstellenhülse 4 an und bei Verschwenkung des Betätigungshebels 7 aus seiner geschlossenen Position (Fig. 1 sowie Fig. 4 bis 6) in seine geöffnete Position (Fig. 2) zieht der Betätigungshebel 7 gleichsam an der Schnittstellenhülse 4 und zwar entgegen der Ausgaberichtung des Flüssiggases. Dadurch wird in dem am Tankstutzen angeschlossenen Zustand des Zapfventilaggregates die Ventilführung 10 an das Widerlager 16 des Tankstutzens 6 angedrückt, so dass die Ventilführung 10 relativ zum Ventilkolben 12 nach hinten gedrückt bzw. verschoben wird. Auf diese Weise wird die Ausgabeöffnung 11 der Ventilführung 10 für eine Flüssiggasausgabe freigegeben. Im nicht an einen Tankstutzen 6 angeschlossenen Zustand des Zapfventilaggregates 1 bewirkt ein Verschwenken des Betätigungshebels 7 aber lediglich ein Zurückziehen der Schnittstellenhülse 4. Da die Ventilführung 10 in diesem Fall kein Widerlager 16 findet, bleibt die Ausgabeöffnung 11 verschlossen und eine Flüssiggasausgabe ist nicht möglich.

Im Ausführungsbeispiel nach den Fig. 1 und 2 weist die Schnittstellenhülse 4 ein als Innengewinde 22 ausgebildetes Schraubgewinde als Schnittstelle auf. Durch Verdrehen des Außenmantels 23 der Schnittstellenhülse 4 relativ zum Zapfrohr 5 ist das Innengewinde 22 der Schnittstellenhülse 4 auf ein Außengewinde 24 als komplementäre Schnittstelle des Tankstutzens 6 aufschraubbar. Diesen angeschlossenen bzw. aufgeschraubten Zustand zeigt die Fig. 2. Beim Verschwenken des Betätigungshebels 7 in die geöffnete Position gemäß Fig. 2, zieht dieser an der Schnittstellenhülse 4 und es erfolgt gleichsam eine Abstützung am Tankstutzen, so dass die Ventilführung 10 in Richtung Tankstutzen 6 gedrückt wird. Im Ausführungsbeispiel nach Fig. 2 stützt sich die Ventilführung 10 nicht unmittelbar an einem Widerlager 16 des Tankstutzens 6 ab. Vielmehr drückt die Ventilführung 10 mit ihrer Druckdichtung 17 gegen ein Widerlager-Zwischenstück 25, das sich wiederum im angeschlossenen Zustand an dem Widerlager 16 des Tankstutzens 6 abstützt. Dadurch wird die Ventilführung 10 relativ zum Ventilkolben 12 nach hinten verschoben und auf diese Weise wird die Ausgabeöffnung 11 zur Ausgabe von Flüssiggas geöffnet. - Das im anschlussseitigen Ende der Schnittstellenhülse 4 aufgenommene Widerlager-Zwischenstück 25 ist im Übrigen in Längsrichtung bzw. Axialrichtung der Schnittstellenhülse 4 verschiebbar. Im nicht an einen Tankstutzen 6 angeschlossenen Zustand (Fig. 1) wird bei Verschwenkung des Betätigungshebels 7 in die geschlossene Position die Schnittstellenhülse 4 nach hinten gezogen. Schließlich kommt die Druckdichtung 17 der Ventilführung 10 an dem Widerlager-Zwischenstück 25 zur Anlage. Aufgrund der axialen Verschiebbarkeit dieses Widerlager-Zwischenstücks 25 findet die Ventilführung 10 jedoch nicht das für eine Flüssiggasausgabe erforderliche Widerlager 16. Auf diese Weise wird im nicht angeschlossenen Zustand des Zapfventilaggregates 1 eine unbeabsichtigte bzw. unkontrollierte Flüssiggasausgabe effektiv vermieden. Die in den Fig. 1 und 2 dargestellten Schnittstellen entsprechen im Übrigen der Kupplungsart mit ACME-Schraubgewinde.

Im geöffneten Zustand des Basiszapfventils 3 kann Flüssiggas aus dem Zapfrohr 5 in den vor der Ausgabeöffnung 11 angeordneten Ausgaberaum 26 der Ventilführung 10 gelangen. Im geschlossenen Zustand des Basiszapfventils 3 (s. insbesondere Fig. 1 und 3) dichtet jedoch die zwischen Ventilführung 10 und Ventilsitz 9 angeordnete Zusatzdichtung 27 den Ausgaberaum 26 gegenüber dem Innenraum des Zapfrohres 5 ab. Im Ausführungsbeispiel ist die Zusatzdichtung 27 in einer Aufnahmenut 28 der Ventilführung 10 aufgenommen. Hier ist die Zusatzdichtung 27 als Dichtring ausgebildet. Die Zusatzdichtung 27 kann aber auch als Dichtscheibe ausgeführt sein. Der Zusatzdichtung 27 kommt im Rahmen der Erfindung besondere Bedeutung zu. Sie gewährleistet, dass auch bei mechanischen Beschädigungen des Zapfventilaggregates 1 das Basiszapfventil 3 dicht bleibt. Wenn insbesondere der Ventilkolben 12 an einer Stelle 29 bricht, kann der Ventilkolbenkopf 13 die Ausgabeöffnung 11 der Ventilführung 10 nicht mehr abdichten. Die in dem Ausgaberaum 26 aufgenommene relativ geringe Flüssiggasmenge würde über die Ausgabeöffnung 11 entweichen. Die Zusatzdichtung 27 verhindert aber ein weiteres Austreten von Flüssiggas aus dem Zapfrohr 5 über den Ausgaberaum 26 und die Ausgabeöffnung 11. Somit übernimmt die Zusatzdichtung 27 in diesem Fall die Funktion der Hauptdichtung. Die die Ventilführung 10 beaufschlagende Druckfeder 30 (s. insbesondere Fig. 3) gewährleistet dabei, dass die Ventilführung 10 in ihrer geschlossenen bzw. abdichtenden Position bleibt.

Die Fig. 4 zeigt eine weitere Ausführungsform eines erfindungsgemäßen Zapfventilaggregates 1. Hier weist die Schnittstellenhülse 4 ein anschlussseitiges Bajonettverschlusselement 31 als Schnittstelle auf, das an ein nicht dargestelltes als Stift bzw. Zapfen ausgeführtes komplementäres Bajonettverschlusselement des Tankstutzens 6 anschließbar ist. Auch bei dieser Ausführungsform ist der Außenmantel 23 der Schnittstellenhülse 4 zur Herstellung der Bajonettkupplung relativ zum Zapfrohr 5 verdrehbar. Die Funktionsweise ist bei dieser Ausführungsform grundsätzlich die gleiche wie bei dem Zapfventilaggregat 1 nach den Fig. 1 und 2. In dem am Tankstutzen 6 angeschlossenen Zustand wird beim Betätigen bzw. Verschwenken des Betätigungshebels 7 an der Schnittstellenhülse 4 gezogen und die Ventilführung 10 wird gegen ein Widerlager 16 des Tankstutzens 6 gedrückt, so dass in der bereits beschriebenen Weise eine Flüssiggasausgabe stattfinden kann. Auch bei der Ausführungsform gemäß Fig. 4 könnte sich die Ventilführung 10 über ein hier nicht dargestelltes Widerlager-Zwischenstück 25 an dem Widerlager 16 des Tankstutzens 6 abstützen.

Bei der Ausführungsform nach Fig. 5 ist die Schnittstellenhülse 4 für eine sogenannte italienische Klauenkupplung ausgebildet. Am anschlussseitigen Ende der Schnittstellenhülse 4 ist eine Mehrzahl von Anschlussklauen 32 über den Umfang der Schnittstellenhülse 4 verteilt angeordnet. Beim Betätigen bzw. Verschwenken des Betätigungshebels 7 zieht dieser wiederum an der Schnittstellenhülse 4 und dadurch fahren die Anschlussklauen 32 radial nach außen aus. Diese die Schnittstelle der Schnittstellenhülse 4 bildenden Anschlussklauen 32 hintergreifen im angeschlossenen Zustand des Zapfventilaggregates 1 einen nicht dargestellten Anschlusskragen als komplementäre Schnittstelle eines Tankstutzens 6. Bei am Anschlusskragen anliegenden Anschlussklauen 32 findet die Ventilführung 10 das erforderliche Widerlager 16, so dass auch hier lediglich im angeschlossenen Zustand des Zapfventilaggregates 1 eine Flüssiggasausgabe möglich ist.

Bei der Ausführungsform des Zapfventilaggregates 1 nach Fig. 6 ist die Schnittstellenhülse entsprechend der EURO-Steckverbindung nach EN 13760 ausgebildet. Die Schnittstelle der Schnittstellenhülse 4 wird hier im Wesentlichen durch am anschlussseitigen Ende über den Umfang der Schnittstellenhülse 4 verteilte Rastkugeln 33 gebildet. Im angeschlossenen Zustand des Zapfventilaggregates 1 rasten diese Rastkugeln 33 in eine nicht dargestellte Rastnut als komplementäre Schnittstelle des Tankstutzens 6 ein. Das Verrasten der Rastkugeln 33 in der Rastnut des Tankstutzens 6 erfolgt durch Betätigen bzw. Verschwenken des Betätigungshebels 7, der hierzu an der Schnittstellenhülse 4 angreift bzw. zieht. Lediglich in dem angeschlossenen und verrasteten Zustand findet die Ventilführung 10 ein Widerlager 16, so dass dann eine Flüssiggasausgabe möglich ist. Im Ausführungsbeispiel nach Fig. 6 wird die von dem Betätigungshebel 7 beaufschlagte Schnittstellenhülse 4 im Übrigen noch von einem äußeren Gehäuseteil 34 umgeben, der fest mit dem übrigen Gehäuse bzw. mit dem Zapfrohr 5 verbunden ist und somit bei Betätigung des Betätigungshebels 7 nicht in Axialrichtung verschiebbar ist. Dadurch drückt das Gehäuseteil 34 bei gezogenem Betätigungshebel 7 die Rastkugeln 33 nach innen in die Rastnut.

Bei einer vergleichenden Betrachtung der Ausführungsformen des erfindungsgemäßen Zapfventilaggregates 1 gemäß den Fig. 1 (bzw. 2), 4, 5 und 6 ist erkennbar, dass das Basiszapfventil 3, insbesondere mit Zapfrohr 5, Ventileinsatz 8 und Betätigungshebel 7 jeweils identisch aufgebaut ist. Die Zapfventilaggregate 1 nach diesen Ausführungsformen unterscheiden sich lediglich in der Ausgestaltung ihrer Schnittstellenhülse 4, die jeweils an eine bestimmte Schnittstelle angepasst ist. Gegenstand der Erfindung ist auch ein modulares System, bei dem auf identisch ausgeführte Basiszapfventile 3 wahlweise unterschiedliche Schnittstellenaufsätze bzw. Schnittstellenhülsen 4 aufgesetzt werden können. Hierdurch werden die oben bereits beschriebenen beachtlichen Vorteile erreicht.

## Patentansprüche

1. Zapfventilaggregat (1) zur Betankung eines Tanks (2) von vorzugsweise mobilen Vorrichtungen mit Flüssiggas, insbesondere zur Betankung eines Tanks (2) von Kraftfahrzeugen mit Flüssiggas,
wobei das Zapfventilaggregat (1) ein Basiszapfventil (3) und einen auf dem Ausgabeende des Basiszapfventils (3) angeordneten Schnittstellenaufsatz aufweist, wobei der Schnittstellenaufsatz an eine zu der Schnittstelle des Schnittstellenaufsatzes komplementäre Schnittstelle eines Tankstutzens (6) des Tanks (2) anschließbar ist,
wobei das Basiszapfventil (3) ein Zapfrohr (5), einen Betätigungsgriff sowie einen am Stirnende des Zapfrohres (5) angeordneten Ventileinsatz (8) aufweist,
wobei der Ventileinsatz (8) eine Ventilführung (10) mit Ausgabeöffnung (11) für das Flüssiggas aufweist, wobei in der Ventilführung (10) ein Ventilkolben (12) aufgenommen ist und wobei der Ventilkolben (12) im geschlossenen Zustand des Basiszapfventils (3) die Ausgabeöffnung (11) der Ventilführung (10) verschließt,
wobei der Ventilkolben (12) einen Ventilkolbenkopf (13) aufweist, welcher Ventilkolbenkopf (13) im geschlossenen Zustand des Basiszapfventils (3) an einer um die Ausgabeöffnung (11) der Ventilführung (10) umlaufende Anlagefläche (15) anliegt und die Ausgabeöffnung (11) auf diese Weise verschließt,
wobei der Ventilkolbenkopf (13) eine um seinen Umfang umlaufende Ventildichtung (14) aufweist, die im geschlossenen Zustand des Basiszapfventils (3) an der Anlagefläche (15) der Ausgabeöffnung (11) anliegt, wobei mit Hilfe einer Zusatzdichtung (27) im geschlossenen Zustand des Basiszapfventils (3) eine doppelte Abdichtung erreicht wird, wobei zum einen der Ventilkolben (12) bzw. sein Ventilkolbenkopf (13) die Ausgabeöffnung (11) der Ventilführung (10) verschließt, wobei die Ventildichtung (14) vorgesehen ist, die über den Umfang des Ventilkolbens (12) bzw. über den Umfang des Ventilkolbenkopfes (13) umläuft,
wobei zum anderen im geschlossenen Zustand des Basiszapfventils (3) eine Zusatzdichtung (27) zwischen Ventilführung (10) und Zapfrohr (5) bzw. zwischen Ventilführung (10) und am Zapfrohr (5) fixierten Ventilsitz (9) vorgesehen ist, die gegen das Einströmen von Flüssiggas aus dem Zapfrohr (5) in einen in Strömungsrichtung vor einer Ausgabeöffnung (11) angeordneten Ausgaberaum (26) der Ventilführung (10) abdichtet,
wobei ein Federelement vorgesehen ist, das die Ventilführung (10) in Richtung Ausgabeende des Zapfventilaggregates (1) drückt, so dass die Zusatzdichtung (27) im geschlossenen Zustand des Basiszapfventils (3) zwischen Ventilführung (10) und Zapfrohr (5) bzw. zwischen Ventilführung (10) und Ventilsitz (9) angeordnet ist,
und wobei beim Andrücken der Ventilführung (10) an ein Widerlager (16) des Tankstutzens (6) eine Relativbewegung bzw. Relativverschiebung zwischen Ventilführung (10) und Ventilkolben (12) erfolgt und wobei bei der Relativverschiebung zwischen Ventilführung (10) und Ventilkolben (12) der Ventilkolbenkopf (13) von der Anlagefläche (15) freikommt, so dass die Ausgabeöffnung (11) der Ventilführung (10) freigegeben wird und Flüssiggas in diesem geöffneten Zustand aus dem Basiszapfventil (3) bzw. aus dem Zapfventilaggregat (1) ausströmen kann.

2. Zapfventilaggregat nach Anspruch 1, wobei der Schnittstellenaufsatz als eine die Ventilführung (10) bzw. das Zapfrohr (5) umgebende Schnittstellenhülse (4) ausgebildet ist, an welcher Schnittstellenhülse (4) der Betätigungsgriff des Basiszapfventils (3) bei seiner Betätigung angreift, so dass eine Relativverschiebung von Schnittstellenhülse (4) und Ventilführung (10) in Längsrichtung der Ventilführung (10) bzw. in Längsrichtung der Schnittstellenhülse (4) erfolgt.

3. Zapfventilaggregat nach einem der Ansprüche 1 oder 2, wobei der Betätigungsgriff als ein um eine Schwenkachse (18) verschwenkbarer Betätigungshebel (7) ausgebildet ist und wobei dieser Betätigungshebel (7) ein Anschlagelement aufweist, welches Anschlagelement die Verschwenkung des Betätigungshebels (7) begrenzt sowie die Relativverschiebung von Ventilführung (10) und Schnittstellenhülse (4) begrenzt.

4. Zapfventilaggregat nach einem der Ansprüche 2 bis 3, wobei der Schnittstellenaufsatz bzw. die Schnittstellenhülse (4) ein anschlussseitiges Schraubgewinde aufweist, das an ein Komplementärschraubgewinde des Tankstutzens (6) anschraubbar ist.

5. Zapfventilaggregat nach einem der Ansprüche 2 bis 3, wobei der Schnittstellenaufsatz bzw. die Schnittstellenhülse (4) ein anschlussseitiges Bajonettverschlusselement (31) aufweist, das an ein komplementäres Bajonettverschlusselement des Tankstutzens (6) anschließbar ist.

6. Zapfventilaggregat nach einem der Ansprüche 2 bis 3, wobei der Schnittstellenaufsatz bzw. die Schnittstellenhülse (4) anschlussseitig radial nach außen ausfahrbare bzw. ausklappbare Anschlussklauen (32) aufweist, welche Anschlussklauen (32) im angeschlossenen Zustand des Zapfventilaggregates (1) einen Anschlusskragen am Tankstutzen (6) hintergreifen.

7. Zapfventilaggregat nach einem der Ansprüche 2 bis 3, wobei der Schnittstellenaufsatz bzw. die Schnittstellenhülse (4) anschlussseitig über den Umfang des Schnittstellenaufsatzes verteilte Rastelemente, vorzugsweise Rastkugeln (33) aufweist, welche Rastelemente bzw. Rastkugeln (33) im angeschlossenen Zustand des Zapfventilaggregates (1) in eine Rastnut des Tankstutzens (6) eingreifen.

8. Zapfventilaggregat nach einem der Ansprüche 2 bis 7, wobei der Schnittstellenaufsatz bzw. die Schnittstellenhülse (4) relativ zum Zapfrohr verdrehbar ist.

9. Zapfventilaggregat nach einem der Ansprüche 1 bis 8, wobei in dem anschlussseitigen Ende des Schnittstellenaufsatzes bzw. der Schnittstellenhülse (4) zumindest ein Widerlager-Zwischenstück (25) aufgenommen ist, welches Widerlager-Zwischenstück (25) in Längsrichtung bzw. Axialrichtung des Schnittstellenaufsatzes bzw. des Zapfrohres (5) verschiebbar ist und wobei sich die Ventilführung (10) im angeschlossenen Zustand des Zapfventilaggregates (1) über das Widerlager-Zwischenstück (25) an dem Widerlager (16) des Tankstutzens (6) abstützt.

## Claims

1. A nozzle unit (1) for filling a tank (2) of preferably mobile devices with liquid gas, in particular for filling a tank (2) of motor vehicles with liquid gas,
wherein the nozzle unit (1) exhibits a base nozzle (3) and an interface attachment situated on the dispensing end of the base nozzle (3), wherein the interface attachment can be secured to an interface of a gas tank nozzle (6) of the tank (2) that is complementary to the interface of the interface attachment,
wherein the base nozzle (3) exhibits a dispensing tube (5), an actuating handle as well as a valve insert (8) situated on the face of the dispensing tube (5),
wherein the valve insert (8) exhibits a valve guide (10) with dispensing opening (11) for the liquid gas, wherein the valve guide (10) incorporates a plunger (12), and wherein the plunger (12) seals the dispensing opening (11) of the valve guide (10) with the base nozzle (3) in a closed state,
wherein the plunger (12) exhibits a plunger head (13), wherein the plunger head (13) abuts against the contact surface (15) running around the dispensing opening (11) of the valve guide (10) with the base nozzle (3) in the closed state, and in this way seals the dispensing opening (11),
wherein the plunger head (13) exhibits a valve seal (14) running around its periphery, which abuts against the contact surface (15) of the dispensing opening (11) with the base nozzle (3) in a closed state, wherein an additional seal (27) yields a dual seal with the base nozzle (3) in a closed state, wherein on the one hand the plunger (12) or its plunger head (13) seals the dispensing opening (11) of the valve guide (10), wherein the valve seal (14) is provided, and runs over the periphery of the plunger (12) or over the periphery of the plunger head (13),
wherein on the other hand an additional seal (27) is provided between the valve guide (10) and dispensing tube (5) or between the valve guide (10) and valve seat (9) fixed on the dispensing tube (5) with the base nozzle (3) in a closed state, forming a seal to prevent liquid gas from streaming out of the dispensing tube (5) into a dispensing chamber (26) of the valve guide (10) situated in front of a dispensing opening (11) in the direction of flow,
wherein a spring element is provided, which presses the valve guide (10) in the direction of the dispensing end of the nozzle unit (1), so that the additional seal (27) is arranged between the valve guide (10) and dispensing tube (5) or between the valve guide (10) and valve seat (9) with the base nozzle (3) in a closed state,
and wherein pressing the valve guide (10) against a counter bearing (16) of the gas tank nozzle (6) causes a relative movement or relative displacement between the valve guide (10) and plunger (12), and wherein the plunger head (13) gets released from the contact surface (15) during the relative displacement between the valve guide (10) and plunger (12), so that the dispensing opening (11) of the valve guide (10) is released, and liquid gas can stream out of the base nozzle (3) or nozzle unit (1) in this open state.

2. The nozzle unit according to claim 1, wherein the interface attachment is designed as an interface sleeve (4) enveloping the valve guide (10) or dispensing tube (5), wherein the actuating handle of the base nozzle (3) acts on said interface sleeve (4) when activated, so that a relative displacement of the interface sleeve (4) and valve guide (10) takes place in the longitudinal direction of the valve guide (10) or in the longitudinal direction of the interface sleeve (4).

3. The nozzle unit according to one of claims 1 or 2, wherein the actuating handle is designed as an actuating lever (7) that can be pivoted around a swivelling axis (18), and wherein this actuating lever (7) exhibits a stop element, wherein this stop element limits the pivoting of the actuating lever (7), as well as the relative displacement of the valve guide (10) and interface sleeve (4).

4. The nozzle unit according to one of claims 2 to 3, wherein the interface attachment or interface sleeve (4) exhibits a terminal-side screw thread, which can be screwed to the complementary screw thread of the gas tank nozzle (6).

5. The nozzle unit according to one of claims 2 to 3, wherein the interface attachment or interface sleeve (4) exhibits a terminal-side bayonet catch element (31), which can be connected to a complementary bayonet catch element of the gas tank nozzle (6).

6. The nozzle unit according to one of claims 2 to 3, wherein the interface attachment or interface sleeve (4) exhibits terminal-side connecting pawls (32) that can be extended or folded out radially, wherein these connecting pawls (32) back-grip a connecting collar on the gas tank nozzle (6) in the connected state of the nozzle unit (1).

7. The nozzle unit according to one of claims 2 to 3, wherein the interface attachment or interface sleeve (4) exhibits terminal-side latching elements distributed over the periphery of the interface attachment, preferably latching balls (33), wherein these latching elements or latching balls (33) engage into a latching groove of the gas tank nozzle (6) in the connected state of the nozzle unit (1).

8. The nozzle unit according to one of claims 2 to 7, wherein the interface attachment or interface sleeve (4) can be turned relative to the dispensing tube.

9. The nozzle unit according to one of claims 1 to 8, wherein at least one counter bearing spacer (25) is accommodated in the terminal-side end of the interface attachment or interface sleeve (4), wherein this counter bearing spacer (25) can be displaced in the longitudinal direction or axial direction of the interface attachment or dispensing tube (5), and wherein the valve guide (10) abuts against the counter bearing (16) of the gas tank nozzle (6) via the counter bearing spacer (25) with the nozzle unit (1) in the connected state.

## Revendications

1. Sous-ensemble de pistolet de distribution (1) permettant de faire le plein de réservoirs (2) de dispositifs de préférence mobiles avec du gaz liquide, en particulier de faire le plein de réservoirs (2) de véhicules automobiles avec du gaz liquide,
le sous-ensemble de pistolet de distribution (1) présentant une vanne de distribution de base (3) et une interface rapportée disposée à l'extrémité de distribution de la vanne de distribution de base (3), l'interface rapportée pouvant être raccordée à une interface complémentaire à l'interface rapportée d'une tubulure de distribution (6) du réservoir (2),
le vanne de distribution de base (3) présentant un tuyau de distribution (5), une poignée d'actionnement et un obus de vanne (8) disposé à l'extrémité frontale du tuyau de distribution (5),
l'obus de vanne (8) présentant un guide de vanne (10) avec un orifice de distribution (11) pour le gaz liquide, un piston de vanne (12) étant reçu dans le guide de vanne (10) et le piston de vanne (12) fermant l'orifice de distribution (11) du guide de vanne (10) en position fermée de la vanne de distribution de base (3),
le piston de vanne (12) présentant une tête de piston de vanne (13), laquelle tête de piston de vanne (13) repose, en position fermée de la vanne de distribution de base (3), sur une surface d'appui (15) entourant l'orifice de distribution (11) du guide de vanne (10) et fermant ainsi l'orifice de distribution (11),
la tête de piston de vanne (13) présentant un joint de vanne (14) entourant sa circonférence et qui, en position fermée de la vanne de distribution de base (3), repose sur la surface d'appui (15) de l'orifice de distribution (11), sachant qu'une double étanchéité est obtenue à l'aide d'un joint supplémentaire (27) en position fermée de la vanne de distribution de base (3), que, d'une part, le piston de vanne (12) ou sa tête de piston de vanne (13) ferme l'orifice de distribution (11) du guide de vanne (10), qu'il est prévu le joint de vanne (14) qui entoure la circonférence du piston de vanne (12) ou la circonférence de la tête de piston de vanne (13),
sachant que, d'autre part, en position fermée de la vanne de distribution de base (3), il est prévu, entre le guide de vanne (10) et le tuyau de distribution (5) ou entre le guide de vanne (10) et le siège de vanne (9) fixé sur le tuyau de distribution (5), un joint supplémentaire (27) qui isole contre l'afflux de gaz liquide depuis le tuyau de distribution (5) vers une cellule de distribution (26) du guide de vanne (10) disposée en amont d'un orifice de distribution (11) dans le sens d'écoulement,
étant prévu un élément à ressort qui pousse le guide de vanne (10) en direction de l'extrémité de distribution du sous-ensemble de pistolet de distribution (1) de manière à ce que le joint supplémentaire (27), en position fermée de la vanne de distribution de base (3), soit disposé entre le guide de vanne (10) et le tuyau de distribution (5) ou entre le guide de vanne (10) et le siège de vanne (9),
et sachant que, si le guide de vanne (10) est poussé contre une butée (16) de la tubulure de distribution (6), il se produit un mouvement relatif ou un déplacement relatif entre le guide de vanne (10) et le piston de vanne (12) et que, lors du déplacement relatif entre le guide de vanne (10) et le piston de vanne (12), la tête de piston de vanne (13) se dégage de la surface d'appui (15) de telle sorte que l'orifice de distribution (11) du guide de vanne (10) est dégagé et que du gaz liquide, dans cette position ouverte, peut s'écouler de la vanne de distribution de base (3) ou du sous-ensemble de pistolet de distribution (1).

2. Sous-ensemble de pistolet de distribution selon la revendication 1, dans lequel l'interface rapportée se présente sous forme d'un manchon d'interface (4) entourant le guide de vanne (10) ou le tuyau de distribution (5), manchon d'interface (4) sur lequel la poignée d'actionnement de la vanne de distribution de base (3) s'engrène lors de son actionnement, de sorte qu'un déplacement relatif du manchon d'interface (4) et du guide de vanne (10) se produit dans le sens longitudinal du guide de vanne (10) ou dans le sens longitudinal du manchon d'interface (4).

3. Sous-ensemble de pistolet de distribution selon la revendication 1 ou 2, dans lequel la poignée d'actionnement se présente sous forme d'un levier d'actionnement (7) pivotant autour d'un axe de pivotement (18) et ce levier d'actionnement (7) présente un élément de butée, lequel élément de butée limite le pivotement du levier d'actionnement (7) et limite le déplacement relatif du guide de vanne (10) et du manchon d'interface (4).

4. Sous-ensemble de pistolet de distribution selon une des revendications 2 à 3, dans lequel l'interface rapportée ou le manchon d'interface (4) présente du côté raccordement un filetage sur lequel peut être vissé un filetage complémentaire de la tubulure de distribution (6).

5. Sous-ensemble de pistolet de distribution selon une des revendications 2 à 3, dans lequel l'interface rapportée ou le manchon d'interface (4) présente du côté raccordement un élément de fermeture à baïonnette (31) qui peut être raccordé à un élément de fermeture à baïonnette complémentaire de la tubulure de distribution (6).

6. Sous-ensemble de pistolet de distribution selon une des revendications 2 à 3, dans lequel l'interface rapportée ou le manchon d'interface (4) présente du côté raccordement des griffes de raccordement déployables ou dépliables radialement vers l'extérieur (32), lesquelles griffes de raccordement (32), en position fermée du sous-ensemble de pistolet de distribution (1), s'engrènent par l'arrière dans une collerette de raccordement de la tubulure de distribution (6).

7. Sous-ensemble de pistolet de distribution selon une des revendications 2 à 3, dans lequel l'interface rapportée ou le manchon d'interface (4) présente du côté raccordement des éléments d'enclenchement répartis sur la circonférence de l'interface rapportée, de préférence des billes d'enclenchement (33), lesquels éléments d'enclenchement ou billes d'enclenchement (33), en position raccordée du sous-ensemble de pistolet de distribution (1), s'engrènent dans une rainure d'enclenchement de la tubulure de distribution (6).

8. Sous-ensemble de pistolet de distribution selon une des revendications 2 à 7, dans lequel l'interface rapportée ou le manchon d'interface (4) peut tourner par rapport au tuyau de distribution.

9. Sous-ensemble de pistolet de distribution selon une des revendications 1 à 8, dans lequel, dans l'extrémité située côté raccordement de l'interface rapportée ou du manchon d'interface (4) est reçue au moins une pièce intermédiaire de butée (25), laquelle pièce intermédiaire de butée (25) est déplaçable dans le sens longitudinal ou le sens axial de l'interface rapportée ou du tuyau de distribution (5) et le guide de vanne (10), en position raccordée du sous-ensemble de pistolet de distribution (1), s'appuie par la pièce intermédiaire de butée (25) sur la butée (16) de la tubulure de distribution (6).
